# EUROPÄISCHE PATENTSCHRIFT

(11) **EP 1 198 300 B1**
(45) Veröffentlichungstag und Bekanntmachung des Hinweises auf die Patenterteilung: **14.09.2005**
(21) Anmeldenummer: 00949328.9
(22) Anmeldetag: 13.07.2000
(51) Int. Cl.: B05C 1/00, B05C 1/08

(54) **VORRICHTUNG ZUM TEMPERIEREN VON BESCHICHTUNGSMEDIEN**
DEVICE FOR THE TEMPERATURE EQUALISATION OF COATING MEDIA
DISPOSITIF DE TEMPERATION DE MILIEUX DE REVETEMENT

(30) Priorität: 07.08.1999 DE 19937467
(43) Veröffentlichungstag der Anmeldung: 24.04.2002
(73) Patentinhaber: MAN Roland Druckmaschinen AG, 63075 Offenbach (DE)
(72) Erfinder: SCHÖLZIG, Jürgen, D-55126 Mainz-Finthen (DE); JUNG, Ulrich, D-65551 Limburg (DE)
(74) Vertreter: Stahl, Dietmar
(86) Internationale Anmeldenummer: PCT/EP2000/006675
(87) Internationale Veröffentlichungsnummer: WO 2001/010568

(56) Entgegenhaltungen:
- EP-A- 0 802 250
- US-A- 3 750 746
- US-A- 5 605 575
- US-A- 5 882 469

## Beschreibung

Die Erfindung betrifft eine Vorrichtung zum Temperieren von Beschichtungsmedien nach dem Oberbegriff des Patentanspruchs 1.

### [Stand der Technik]

In Auftragswerken für Druckmaschinen beispielsweise in Lackierwerken ist es bekannt die Viskosität des Beschichtungsmediums über Mittel zum Temperieren zu regulieren. Dies dient dazu, die Verarbeitungsfähigkeit der Beschichtungsmedien für verschiedene Arten von Medien und für verschiedene Verfahrensweisen zum Auftragen regulieren zu können. Damit wird der Arbeitsbereich eines solchen Auftragswerkes erweitert.

Aus der US 5520739 A ist beispielsweise eine Vorrichtung zum Beschichten einer Oberfläche in einem Druckprozeß bekannt. Darin wird beschrieben, daß aus einem einzigen Vorratsbehälter eine Beschichtungszusammensetzung für verschiedene Systeme zur Zufuhr der Beschichtungszusammensetzungen zu Druckprozessen bereitgestellt werden kann. Jede Einrichtung zur Zufuhr der Beschichtungszusammensetzung ist als Reaktorbehälter beschrieben, in dem die Temperatur und damit auch die Viskosität der Beschichtungszusammensetzung beeinflusst werden können. Dazu sind in dem Reaktorbehälter ein Wärmetauscher und eine Temperatursensorik sowie ein Viskosimeter zur Bestimmung der Viskosität der Beschichtungszusammensetzung vorgesehen.

Die beschriebene Vorrichtung hat den Nachteil, daß die Beschichtungszusammensetzung nur im Vorgriff zum eigentlichen Druckprozeß bzw. Beschichtungsprozeß beeinflusst werden kann. Auf dem Weg zwischen dem Reaktorbehälter und dem Druckprozeß können sich die physikalischen Bedingungen der Beschichtungszusammensetzung wieder ändern.

Ein weiterer Nachteil der beschriebenen Vorrichtung ist, daß nicht alle Verfahrensabläufe durch die Verfahrensabläufe der Temperierung erfasst werden. Es ist beispielsweise notwendig Abläufe für das Spülen bzw. Reinigen des Auftragwerkes und der darin enthaltenen die Beschichtungszusammensetzung transportierenden Elemente vorzusehen, um eine dauerhafte Verunreinigung durch aushärten der Beschichtungszusammensetzung zu vermeiden. Hierbei ist es Vorteilhaft die Temperatur des Reinigungsprozesses zu beeinflussen. Dies ist mit der beschriebenen Vorrichtung nicht möglich.

### [Aufgabe der Erfindung]

Aufgabe der Erfindung ist es daher die Temperierung einer Beschichtungsmedium nahe am Druckprozeß zu beeinflussen und andererseits Sorge zu tragen, daß Reinigungsprozesse ebenfalls durch Temperiermechanismen unterstützt werden können.

Die Lösung dieser Aufgabe gestaltet sich nach dem Kennzeichen der Anspruchs 1. Hierbei kommt vorteilhaft zur Geltung, daß die Temperierung der Beschichtungszusammensetzung nicht mehr in einem vorgelagerten Behälter, sondern direkt am Ort der Verarbeitung erfolgt. Geeignete Stellen zur Temperierung sind ein Kammerrakel, eine mit dem Kammerrakel in Verbindung stehende Rasterwalze, eine gegebenenfalls mit dem der Rasterwalze oder mit einer vergleichbaren Auftragwalze verbundene Dosierwalze. Vorteilhaft ist es auch, wenn der die Lackschicht bzw. das Beschichtungsmedium übertragende Formzylinder als Vorrichtung zum Temperieren ausgebildet ist. In geeigneter Form kann innerhalb der jeweiligen Walze bzw. des Kammerrakels ein Wärmetauscher vorgesehen sein. In weiterhin geeigneter Form wird die Temperatur am jeweiligen des Beschichtungsmedium übertragenen Element erfasst.

### [Beispiele]

Die Erfindung wird im Folgenden an Hand von zeichnerischen Darstellungen näher erläutert. Darin zeigen:
- Fig. 1: ein Auftragswerk mit Temperiervorrichtungen

In Figur 1 ist ein Auftragswerk beschrieben. Das Auftragswerk beinhaltet einen Druckzylinder 1 zur Führung eines zu beschichtenden Bogens, einen Formzylinder 2 zur Übertragung einer Schicht des Beschichtungsmediums auf den zu bedruckenden Bogen und ein Dosierwerk zu Erzeugung der Beschichtung. Das Dosierwerk besteht im gezeigt Fall aus einer Auftragwalze, die als Rasterwalze 3 ausgebildet ist und zum Transport des Beschichtungsmediums gleichmäßig mit Näpfchen versehen ist. An dieser Rasterwalze ist ein Kammerrakel 4 angestellt, dessen beide Rakel gemeinsam mit dem Körper des Kammerrakels einen Raum zum Zuführen des Beschichtungsmediums bilden. Das Kammerrakel 4 wird mit seinen beiden Rakeln gegen die Rasterwalze 3 angestellt und überträgt unter Zufuhr des Beschichtungsmediums mittels einer Pumpe das Beschichtungsmedium in die Vertiefungen der Rasterwalze 3. Das Beschichtungsmedium wird beim Abwälzen der Rasterwalze 3 auf der Oberfläche des Formzylinders 2 an eine dort befestigte Druckform abgegeben. Die Druckform kann eine das gesamte Sujet eines Druckbogens überstreichende einheitliche Fläche sein, sie kann aber auch nur für Teile des Druckbogens vorgesehen sein.

Zur Sicherstellung einer gleichmäßigen Verarbeitung unterschiedlichster Beschichtungsmedien sind an dem Auftragswerk unterschiedliche Temperiereinrichtungen vorgesehen.

Im Bereich des Kammerrakels 4 kann im Rakelkörper oder an diesen angesetzt eine Wärmetauschereinrichtung A beliebiger bekannter Art eingesetzt werden. Damit läßt sich der Rakelkörper inklusive der mit diesem verbundenen Rakel auf eine bestimmte Temperatur einstellen, die wiederum auf das in dem Kammerrakel 4 vorhandene Beschichtungsmedium übertragen wird. Das Beschichtungsmedium nimmt dabei kontinuierlich die vorgewählte Temperatur ein. Dazu kann im Kammerrakel 4 ein Temperatursensor vorgesehen sein, der kontinuierlich die Temperatur des Kammerrakels 4 erfasst. Weiterhin kann im Kammerrakel 4 ein Temperatursensor vorgesehen sein, der kontinuierlich die Temperatur des Beschichtungsmediums erfasst. Bei einer Anordnung beider Sensoren ist ein permanenter Abgleich möglich. Eine Regelung stellt sicher, daß gegebenenfalls eine ausreichend große Temperaturdifferenz zwischen dem Rakelkörper und dem zugeförderten Beschichtungsmedium besteht, damit das Beschichtungsmedium bei der Verarbeitung die gewünschte auf Viskosität und Übertragungseigenschaften, sowie gegebenenfalls auch Trocknungseigenschaften abgestimmte Temperatur annimmt.

Weiterhin kann die Rasterwalze 3 mit einer aus Farbwerken von Rotationsdruckmaschinen bekannten Temperiereinrichtung B versehen sein. Dazu kann die Rasterwalze 3 mit einer Reihe von Strömungskanälen durchzogen sein, die wechselseitig mit einer Temperierflüssigkeit durchströmt werden. Die Strömungskanäle sind dabei so angeordnet, das die Temperierflüssigkeit in einem Kanal in einer Richtung der Rasterwalze 3 strömt und im benachbarten Kanal in der Gegenrichtung zurückströmt. Dadurch kann die Temperierflüssigkeit von einer Seite der Rasterwalze 3 zugeführt und wieder abgeführt werden.

Eine weiter Möglichkeit zur Temperierung besteht darin den Formzylinder 2 mit einer wie von der Rasterwalze 3 her bekannten Temperiereinrichtung C zu versehen. Dazu werden auch in dem Formzylinder 2 Strömungskanäle vorgesehen, die mit einem Temperiermedium durchströmbar sind.

Alternativ kann zur Beschichtung mittels eines Kammerrakels und einer Rasterwalze auch ein Walzenbeschichtungswerk vorgesehen sein. Dieses Walzen Beschichtungswerk besteht beispielsweise aus zwei Walzen von denen eine die Auftragwalze entsprechend der Rasterwalze 3 und die Zweite eine Dosierwalze an der Stelle des Kammerrakels 4 ist. Die Zuführung des Beschichtungsmediums erfolgt in einen Spalt zwischen beiden Walzen. Durch Anordnung von Temperiereinrichtungen an beiden Walzen gegebenenfalls auch nur an einer der beiden Walzen läßt sich die Temperatur des zu übertragenden Beschichtungsmediums genauso einstellen.

Mit den in diesem Zusammenhang beschriebenen Temperiereinrichtungen kann auf einer sogenannte externe Temperierung des Beschichtungsmediums im Transportsystem des Beschichtungsmediums verzichtet werden. Die Lackversorgungsgeräte können konventioneller Art sein. Mit der vorgesehenen Anordnung von Temperiereinrichtungen ist es ebenfalls selbstverständlich möglich eine Kombination mit externen Temperiergeräten vorzunehmen. Weiterhin können Reinigungsflüssigkeiten, die auf die mit dem Beschichtungsmedium in Verbindung kommenden Oberflächen aufzutragen sind, ebenfalls temperiert, vorzugsweise erwärmt werden.

Die Temperierung kann auch von außen durch Strahler oder Zufuhr eines gasförmigen Temperiermediums erfolgen. Dann kann die Temperierung auch den bereits dosierten dünnen Schichten des Beschichtungsmediums besonders effektiv zugeordnet werden.

Ein besonderen Vorteil der Temperierung der Kammerrakel 4 ist das sich die Rakelmesser durch schwankende Temperatur nicht verspannen können. Eine Verspannung bzw. Biegung der Rakel führt zu unterschiedlichen Dosierungen über die Rakelbreite, die damit vermieden wird.

In besonderer Weise sind mit der genannten Vorrichtung Verfahrenskombinationen zur Anwendung von verschiedenen Auftragsprozessen der der Lackiertechnik in Bogenoffsetdruckmaschinen oder reinen Beschichtungsmaschinen mit mehreren Auftragswerken möglich. Hierbei kann vorgesehen sein Dispersionslack auf Dispersionslack zu beschichten. Es kann vorgesehen sein Dispersionslack mit Goldlack zu kombinieren. Es kann vorgesehen sein einen Dispersionslack als Grundbeschichtung mit einem UV-Lack zu kombinieren. Schließlich kann vorgesehen sein zwei Schichten von UV-Lack aufzutragen. Im Fall von Dispersionslack dient die Temperierung zur Stabilisierung der Lackeigenschaften. Im Fall von UV-Lack dient die Temperierung, insbesondere durch Heizung, zur Verbesserung der Verlaufeigenschaften, d.h. der Verteilung des Lackes auf eine Oberfläche. Im Zusammenhang mit einem beispielsweise wässrigen Metallpigmentlack oder einer Metallpigmentdruckfarbe kann Kühlung vorgesehen werden, da dieser Lack bzw. diese Druckfarbe in bestimmten Temperaturbereichen eine optimale Konsistenz aufweist.

Ausgeweitet werden kann das beschriebene System dadurch, daß in Walzenlackierwerken bzw. Walzenbeschichtungseinheiten auch eine eventuell vorzusehende Lackwanne vergleichbar mit dem Kammerrakel 4 oder der Lackzulauf an einem sogenannten Quetschwalzensystem, zum Beispiel ein in einen Lackvorrat zwischen den das Quetschwalzensystem bildenen beiden Walzen tauchendes Lackschwert, temperierbar ist.

### [Bezugszeichenliste]

- 1 -: Druckzylinder
- 2 -: Formzylinder
- 3 -: Rasterwalze
- 4 -: Kammerrakel
- A -: Temperiereinheit
- B -: Temperiereinheit
- C -: Temperiereinheit

## Patentansprüche

1. Lackierwerk zum Temperieren von Beschichtungsmedien in einem Auftragswerk innerhalb einer Druckmaschine, bestehend aus einem Bogentransportsystem (1), einem Formzylinder (2) zum Auftragen des Beschichtungsmediums auf einen Bedruckstoff, einer Auftragwalze zum Auftragen des Beschichtungsmediums auf den Formzylinder (2) bzw. eine darauf angeordnete Druckform, einem Dosiersystem zur Festlegung der Menge des auf die Auftragwalze übertragenen Beschichtungsmediums, und einem System zur Zufuhr eines Beschichtungsmediums zu dem Auftragswerk, wobei Mittel zur Erfassung der Temperatur des Beschichtungsmediums und Mittel zur Beeinflussung der Temperatur des Beschichtungsmediums im Bereich der Transportwege des Beschichtungsmediums vorgesehen sind,
**dadurch gekennzeichnet,**
**dass** das Lackierwerk ein System zur dosierten Zufuhr von Beschichtungsmedium zum Formzylinder (2) beinhaltet, das entweder eine Auftragwalze und eine daran angestellte Dosierwalze zur Dosierung, wobei beide Walzen ein Spaltreservoir zur Aufnahme von Beschichtungsmedium bilden, oder eine Rasterwalze (3) als Auftragwalze und ein daran angestelltes Kammerrakel (4) aufweist, wobei das Kammerrakel (4) als Reservoir zur Aufnahme von Beschichtungsmedium dient, dass einem oder mehreren der mit dem Beschichtungsmedium in Berührung kommenden Elemente Formzylinder (2), Auftragwalze, Rasterwalze (3), Dosierwalze oder Kammerrakel (4) zur Dosierung oder zum dosierten Transport von Beschichtungsmedium eine Einrichtung (A; B; C) zur Wärmezu- oder -abfuhr zugeordnet ist, derart, dass die Temperatur des zu übertragenden Beschichtungsmediums bei der Dosierung oder im dosierten Zustand unmittelbar vor dem Auftragen auf den Bedruckstoff gezielt beeinflussbar ist.

2. Lackierwerk nach Anspruch 1,
**dadurch gekennzeichnet,**
**dass** die Einrichtung (A; B; C) zur Wärmezu- oder -abfuhr innerhalb wenigstens eines der das Beschichtungsmedium führenden Elemente angeordnet ist.

3. Lackierwerk nach Anspruch 2,
**dadurch gekennzeichnet,**
**dass** die Einrichtung (A; B; C) zur Wärmezu- oder -abfuhr innerhalb wenigstens eines der das Beschichtungsmedium führenden Elemente in Form von Strömungskanälen, die mit einem Temperiermittel durchströmbar sind, angeordnet ist.

4. Lackierwerk nach Anspruch 1,
**dadurch gekennzeichnet,**
**dass** die Einrichtung (A; B; C) zur Wärmezu- oder -abfuhr wenigstens einem der das Beschichtungsmedium führenden Elemente von außen zugeordnet ist.

5. Lackierwerk nach Anspruch 4,
**dadurch gekennzeichnet,**
**dass** die Einrichtung (A; B; C) zur Wärmezu- oder -abfuhr wenigstens einem der das Beschichtungsmedium führenden Elemente von außen in Form einer Strahlung oder einer temperierten Medienströmung, vorzugsweise in Form von Luft, zugeordnet ist.

6. Lackierwerk nach einem der Ansprüche 1 bis 5,
**dadurch gekennzeichnet,**
**dass** den Einrichtungen (A; B; C) zur Wärmezu- oder -abfuhr wenigstens je ein Sensor zur Erfassung der.Temperatur des Beschichtungsmediums zugeordnet ist.

7. Lackierwerk nach Anspruch 6,
**dadurch gekennzeichnet,**
**dass** den Einrichtungen (A; B; C) zur Wärmezu- oder -abfuhr wenigstens ein Sensor zur Erfassung der Temperatur des das Beschichtungsmedium führenden Elementes zugeordnet ist.

## Claims

1. Varnishing unit with a device for tempering coating media within a printing press consisting of a sheet transport system (1), a forme cylinder (2) for application of the coating medium on to a printed material, an applicator roller for applying the coating medium on to the forme cylinder (2) or a printing forme arranged thereon, a metering system for determining the quantity of the coating medium transferred on to the applicator roller and a system for feeding a coating medium to the applicator unit, wherein means for sensing the temperature of the coating medium and means for sensing the temperature of the coating medium in the region of the transport path of the coating medium are provided, **characterised in that** the varnishing unit contains a system for the metered feed of coating medium to the forme cylinder (2), which either has an applicator roller and a metering roller set thereagainst for metering, wherein both rollers form a slot reservoir for the receipt of coating medium, or a raster roller (3) as applicator roller and a chamber doctor (4) set thereon, wherein the chamber doctor (4) serves as reservoir for receiving coating medium, that one or several of the elements coming into contact with the coating medium forme cylinder (2), applicator roller, raster roller (3), metering roller or chamber doctor (4) for metering or for metered transport of coating medium is fitted with a device (A; B; C) for heat feed or removal, in such a way that the temperature of the coating medium to be transferred during the metering or in metered condition can be influenced in targeted fashion directly prior to the application to the printed material.

2. Varnishing unit according to Claim 1, **characterised in that** the device (A; B; C) for heat feed or removal is arranged within at least one of the elements giving the coating medium.

3. Varnishing unit according to Claim 2, **characterised in that** the device (A; B; C) for heat feed or removal is arranged within at least one of the elements guiding the coating medium in the form of flow channels which can be flowed through by a tempering agent.

4. Varnishing unit according to Claim 1, **characterised in that** the device (A; B; C) for heat feed or removal is fitted to at least one of the elements guiding the coating medium from without.

5. Varnishing unit according to Claim 4, **characterised in that** the device (A; B; C) for heat feed or removal from at least one of the elements guiding the coating medium is arranged from the outside in the form of a radiator or a tempered media flow preferably in the form of air.

6. Varnishing unit according to one of Claims 1 to 5, **characterised in that** fitted to the device (A; B; C) for heat feed or removal is at least, in each case, one sensor for determining the temperature of the coating medium.

7. Varnishing unit according to Claim 6, **characterised in that** fitted to the device (A; B; C) for heat feed or removal is at least one sensor for determining the temperature of the element through which the coating medium passes.

## Revendications

1. Mécanisme de vernissage avec un dispositif pour équilibrer la température de produits d'enduction à l'intérieur d'une machine d'impression, comprenant un système de transport de feuilles (1), un cylindre gravé (2) pour appliquer le produit d'enduction sur un matériau à imprimer, un rouleau enducteur pour appliquer le produit d'enduction sur le cylindre gravé (2) ou une forme d'impression disposée dessus, un système de dosage pour fixer la quantité du produit d'enduction transféré sur le rouleau enducteur et un système pour amener un produit d'enduction au mécanisme d'enduction, dans lequel des moyens pour déterminer la température du produit d'enduction et des moyens pour influer sur la température du produit d'enduction dans la zone des parcours du produit d'enduction sont prévus,
**caractérisé en ce que** le mécanisme de vernissage contient un système pour l'alimentation dosée du cylindre gravé (2) en produit d'enduction qui comporte soit un rouleau enducteur et un rouleau doseur adjacent pour le dosage, les deux rouleaux formant un réservoir d'intervalle pour recueillir du produit d'enduction, ou un rouleau distributeur (3) en tant que rouleau enducteur et une racle à chambre (4) adjacente, la racle à chambre (4) servant de réservoir pour recueillir du produit d'enduction, **en ce qu'**un dispositif (A ; B ; C) d'apport ou d'évacuation de chaleur est associé à un ou à plusieurs des éléments venant en contact avec le produit d'enduction, cylindre gravé (2), rouleau enducteur, rouleau distributeur (3), rouleau doseur ou racle à chambre (4) pour le dosage ou le transport dosé de produit d'enduction, de telle manière que la température du produit d'enduction à transférer puisse être influencée de façon appropriée lors du dosage ou dans l'état dosé juste avant l'application sur le matériau à imprimer.

2. Mécanisme de vernissage selon la revendication 1,
**caractérisé en ce que** le dispositif (A ; B ; C) d'apport ou d'évacuation de chaleur est disposé à l'intérieur d'au moins un des éléments dans lesquels circule le produit d'enduction.

3. Mécanisme de vernissage selon la revendication 2,
**caractérisé en ce que** le dispositif (A ; B ; C) d'apport ou d'évacuation de chaleur est disposé à l'intérieur d'au moins un des éléments dans lesquels circule le produit d'enduction sous la forme de canaux d'écoulement qui peuvent être traversés par un moyen d'équilibrage de température.

4. Mécanisme de vernissage selon la revendication 1,
**caractérisé en ce que** le dispositif (A ; B ; C) d'apport ou d'évacuation de chaleur est associé de l'extérieur à au moins un des éléments dans lesquels circule le produit d'enduction.

5. Mécanisme de vernissage selon la revendication 4,
**caractérisé en ce que** le dispositif (A ; B ; C) d'apport ou d'évacuation de chaleur est associé de l'extérieur à au moins un des éléments dans lesquels circule le produit d'enduction sous la forme d'un rayonnement ou d'un écoulement de fluide tempéré, de préférence sous la forme d'air.

6. Mécanisme de vernissage selon l'une des revendications 1 à 5,
**caractérisé en ce qu'**au moins un capteur pour déterminer la température du produit d'enduction est associé aux dispositifs (A ; B ; C) d'apport ou d'évacuation de chaleur.

7. Mécanisme de vernissage selon la revendication 6,
**caractérisé en ce qu'**au moins un capteur pour déterminer la température de l'élément dans lequel circule le produit d'enduction est associé aux dispositifs (A ; B ; C) d'apport ou d'évacuation de chaleur.
